# FASCICULE DE BREVET EUROPEEN

(11) **EP 1 789 200 B1**
(45) Date de publication et mention de la délivrance du brevet: **08.10.2008**
(21) Numéro de dépôt: 05798595.4
(22) Date de dépôt: 24.08.2005
(51) Int. Cl.: B05B 3/10

(54) **PROJECTEUR ROTATIF DE PRODUIT DE REVETEMENT, INSTALLATION COMPRENANT UN TEL PROJECTEUR ET METHODE DE VERIFICATION DU FONCTIONNEMENT D'UN TEL PROJECTEUR**
ROTIERENDE DÜSENKOMBINATION ZUR PRODUKTBESCHICHTUNG, INSTALLATION DAMIT UND VERFAHREN ZU DESSEN BETRIEBSÜBERPRÜFUNG
ROTARY NOZZLE COMBINATION FOR COATING PRODUCT, INSTALLATION COMPRISING SAME AND METHOD FOR CHECKING OPERATION THEREOF

(30) Priorité: 25.08.2004 FR 0409090
(43) Date de publication de la demande: 30.05.2007
(73) Titulaire: SAMES Technologies, 38240 Meylan (FR)
(72) Inventeur: BALLU, Patrick, F-51100 REIMS (FR); THOME, Caryl, F-38120 SAINT EGREVE (FR)
(74) Mandataire: Myon, Gérard Jean-Pierre
(86) Numéro de dépôt international: PCT/FR2005/002132
(87) Numéro de publication internationale: WO 2006/024798

(56) Documents cités:
- EP-A- 0 567 436
- US-A- 5 584 435
- PATENT ABSTRACTS OF JAPAN vol. 007, no. 175 (C-179), 3 mars 1983 (1983-03-03) -& JP 58 084071 A (TOYODA CHUO KENKYUSHO KK), 20 mai 1983 (1983-05-20)

## Description

L'invention a trait à un projecteur rotatif de produit de revêtement, à une installation de produit de revêtement comprenant un tel projecteur ainsi qu'à une méthode de vérification de l'état de fonctionnement d'un tel projecteur.

Dans une installation de projection de produit de revêtement, il est connu de pulvériser le produit au moyen d'un élément rotatif, dénommé bol ou coupelle, alimenté en produit et tournant à une vitesse habituellement comprise entre 2000 et 120000 tours/minutes. Aux vitesses considérées, le bol doit être le plus léger possible et équilibré afin d'éviter, autant que faire se peut, les balourds, notamment si ses moyens d'entraînement en rotation comprennent une turbine à palier à air.

Il est connu, par exemple de WO-A-94/12286 de relier un bol à un rotor au moyen d'une couronne d'emboîtement susceptible d'expansion radiale. Il est également connu, par exemple de WO-A-01/62396, d'utiliser des moyens de couplage magnétique entre un bol et le rotor d'une turbine.

Dans un projecteur rotatif pourvu d'un palier à air, on peut utilise, comme prévu dans EP-A-0 567 436, un microphone pour avoir une indication de la vitesse de rotation d'une partie tournante. Un tel microphone délivre un signal même si la partie tournante n'est pas équipée d'un bol ou si le bol est mal monté.

Avec les matériels connus, il existe un risque de faire démarrer le projecteur alors que celui-ci n'est pas équipé d'un bol ou que le montage du bol par rapport à son rotor d'entraînement n'est pas effectué de façon correcte. Or, le fait de faire démarrer un projecteur dépourvu de bol peut induire une pollution de certaines parties de ce projecteur ainsi qu'un dépôt de produit de revêtement inadapté sur un ou plusieurs objets à revêtir, ce qui induit des mises au rebut. Dans le cas d'un projecteur électrostatique, la mise en fonctionnement d'un projecteur et de l'unité haute tension associée sans que le produit de revêtement soit pulvérisé par le bol peut induire la formation d'un arc électrique entre un jet continu de produit de revêtement non pulvérisé et un objet à la terre, ce qui peut s'avérer dangereux. Dans le cas où un bol est mal monté sur son organe d'entraînement, il est susceptible de s'en désolidariser subitement, du fait des accélérations qu'il subit, en étant violemment éjecté, ce qui peut être dangereux pour le personnel présent sur site et résulter dans l'endommagement des objets à revêtir ou de certaines parties de l'installation.

C'est à ces inconvénients qu'entend particulièrement remédier l'invention en proposant un projecteur rotatif dont le fonctionnement est fiabilisé par rapport à ceux de l'état de la technique.

Dans cet esprit, l'invention concerne un projecteur rotatif de produit de revêtement qui comprend un bol de pulvérisation et un organe d'entraînement en rotation de ce bol autour d'un axe géométrique, cet organe étant maintenu à distance d'une partie non rotative du projecteur au moyen d'un palier-butée à air. Ce projecteur est caractérisé en ce qu'il comprend, en outre, des moyens de contrôle de la présence ou du bon montage du bol sur l'organe d'entraînement, qui comprennent :
- des premiers moyens permettant d'exercer sur le bol un effort ayant tendance à faire varier l'épaisseur du film d'air de ce palier-butée à air et
- des seconds moyens de détermination de la pression de l'air dans ce palier-butée, ces seconds moyens étant reliés à des moyens de comparaison de la valeur prédéterminée de la pression d'air avec au moins une valeur de référence.

Grâce à l'invention, un fonctionnement sécurisé du projecteur peut être obtenu indépendamment de toute faute d'inattention éventuelle de l'opérateur. La détermination de la pression d'air dans le palier-butée permet de détecter indirectement l'intensité de l'effort exercé par les premiers moyens. En l'absence du bol, l'effort en question est quasi nul, ce qui peut être détecté par les seconds moyens. Lorsque le bol est incorrectement monté, l'intensité de l'effort précité peut avoir une valeur non conforme, ce qui peut également être détecté grâce aux seconds moyens.

Selon des aspects avantageux mais non obligatoires, un projecteur rotatif peut incorporer une ou plusieurs des caractéristiques techniques suivantes prises dans toute combinaison techniquement admissible :
- Les premiers moyens sont des moyens de couplage magnétique entre le bol et une partie non rotative du projecteur, l'effort exercé par ces premiers moyens étant un effort magnétique, au moins partiellement parallèle à l'axe géométrique de rotation du bol. Cet effort est avantageusement apte à induire le couplage en rotation du bol et de l'organe, notamment par adhérence. La valeur de la largeur d'un entrefer défini par les moyens de couplage magnétique est avantageusement supérieure à celle de l'épaisseur du film d'air du palier-butée.
- Les seconds moyens comprennent au moins une prise de pression ménagée au niveau du palier, ainsi qu'un appareil de mesure de pression raccordée à cette prise de pression. Dans ce cas, l'une au moins des surfaces entre lesquelles est défini le palier-butée peut être pourvue d'un relief en creux ménagé autour ou en regard du débouché de la prise de pression dans le palier-butée.

L'invention concerne également une installation de projection de produit de revêtement qui comprend au moins un projecteur tel que mentionné ci-dessus. La sécurité d'une telle installation est améliorée par rapport à l'état de la technique et son fonctionnement est plus fiable.

L'invention concerne également une méthode de vérification de l'état de fonctionnement d'un projecteur rotatif tel que décrit ci-dessus et, plus spécifiquement, une méthode qui comprend des étapes consistant à :
- déterminer la pression d'air dans un palier-butée ménagé entre un organe rotatif d'entraînement et une partie non rotative du projecteur lorsque ce palier est normalement alimenté et
- contrôler la présence et/ou le bon montage du bol en comparant la valeur déterminée de cette pression avec au moins une valeur de référence.

Grâce à la méthode de l'invention, l'absence du bol ou un défaut de positionnement de celui-ci peut être détecté du fait du résultat de l'étape de comparaison.

Les étapes ci-dessus peuvent être mises en oeuvre lors de chaque démarrage du projecteur, périodiquement ou en continu en cours de fonctionnement du projecteur ou lorsque le bol est à l'arrêt, le palier-butée étant alimenté en air sous pression.

L'invention sera mieux comprise et d'autres avantages de celle-ci apparaîtront plus clairement à la lumière de la description qui va suivre d'un mode de réalisation d'un projecteur et d'une méthode conforme à son principe, donnée uniquement à titre d'exemple et faite en référence aux dessins annexés dans lesquels
- la figure 1 est une coupe longitudinale de principe d'un projecteur de produit de revêtement conforme à l'invention utilisé dans une installation conforme à l'invention ;
- la figure 2 est une vue à plus grande échelle du détail II à la figure 1, avec une représentation schématique d'un comparateur associé au projecteur et
- la figure 3 est une coupe similaire à la figure 1, le bol étant décalé axialement du corps du projecteur.

Le projecteur P représenté aux figures 1 à 3 est destiné à être alimenté en produit de revêtement à partir d'une ou plusieurs sources S₁ et déplacé, par exemple, avec un mouvement essentiellement vertical représenté par la double flèche F₁, en regard d'objets O à revêtir au sein d'une installation I de revêtement de ces objets. Le projecteur P comprend une turbine à air 1 qui est entourée par un capot 2 de protection et supporte un bol 3 destiné à être mis en rotation autour d'un axe géométrique X-X' par le rotor 11 de la turbiné.

Le rotor permet d'entraîner le bol 3 à une vitesse de plusieurs dizaines de milliers de tours par minute, de telle sorte que le produit de revêtement provenant de la source S₁ à travers un tube d'injection 18 est pulvérisé en direction d'un objet O, comme représenté par les flèches F₂.

Selon un aspect avantageux de l'invention qui n'est pas représenté, le projecteur P peut être de type électrostatique, c'est-à-dire être associé à des moyens de charge électrostatique du produit de revêtement avant ou après que celui-ci est été expulsé à partir de l'arête 31 du bol 3.

Comme représenté partiellement sur les figures, le bol 3 peut être pourvu d'un crantage 32. Le bol 3 est symétrique par rapport à un axe X₃-X'₃ confondu avec l'axe X-X' lorsque le bol 3 est monté sur le rotor 11. Le bol 3 comprend un moyeu creux 33 ainsi qu'un corps 34 définissant une surface 35 d'écoulement et de répartition du produit à partir du moyeu 33 et en direction de l'arête 31.

Une bague 4 en matériau ferromagnétique, par exemple en acier inoxydable magnétique, est monté autour du corps 34. Cette bague comprend une partie 42 qui définit une surface S₄₂ annulaire et globalement perpendiculaire à l'axe X₃-X'₃.

Le corps 34 forme une partie mâle 38 destinée à pénétrer dans un logement central 12 d'extrémité du rotor 11. La surface externe 38a de la partie 38 est globalement tronconique et convergente vers l'arrière du bol 3, c'est-à-dire à l'opposé de l'arête 31. La surface 12a du logement 12 est également tronconique et divergente en direction de la face avant 13 du rotor 11. On note α le demi angle au sommet de la partie 38 et β le demi angle au sommet du logement 12. Les angles α et β sont sensiblement égaux, ce qui permet un appui surfacique des surfaces 38a et 12a. Un tel appui surfacique autorise une solidarisation en rotation par adhérence des éléments 11 et 3.

Un corps 15 de la turbine 1 entoure le rotor 11 et constitue en pratique, le stator de cette turbine. Ce corps n'est pas mobile en rotation, même s'il peut être déplacé par rapport aux objets O, comme représenté par la double flèche F₁. Un support 5 en matériau magnétique, par exemple en inox magnétique, est monté sur la face avant 16 du corps 15, ce support étant pourvu d'une gorge annulaire centré sur l'axe X-X' et dans laquelle est disposé un aimant 52 également annulaire. L'aimant 52 est maintenu en place dans la gorge par deux couches de colle 53 et 54 qui s'étendent radialement de part et d'autre de cet aimant.

A la place d'un seul aimant 52, plusieurs aimants peuvent être disposés dans la gorge précitée, en formant ensemble un anneau. Le ou les aimants peut ou peuvent être réalisé(s) en métal ferro-magnétique ou en résine synthétique chargée de particules de métal ferro-magnétique injectés, de telle façon que ces particules sont orientées selon une même direction d'ensemble.

A la place des couches 53 et 54 de colle, des rondelles en métal amagnétique ou à faible perméabilité magnétique peuvent être utilisées. De même, des volumes remplis d'air peuvent être envisagés.

Lorsque le bol 3 est correctement monté sur le rotor 11, c'est-à-dire lorsque les surfaces 12a et 38a sont en appui surfacique l'une sur l'autre, un entrefer E est ménagé entre la surface exposée S₅₂ de l'aimant 52 et la surface S₄₂.

On note R₅₂ le rayon moyen de l'élément 52. On note R₄₂ le rayon moyen de la surface S₄₂. Les rayons R₄₂ et R₅₂ sont sensiblement égaux, ce qui correspond au fait que, lorsque le bol 3 est monté sur le rotor 11, la surface S₄₂ est disposée en regard de la surface S₅₂ et centrée sur celle-ci. Le champ magnétique dû à l'aimant 52 se ferme donc à travers la partie 42 de la bague 4. Ce champ magnétique permet d'exercer sur la bague 4 un effort de couplage magnétique F₃ sensiblement parallèle à l'axe X-X', c'est-à-dire axial, et ayant tendance à plaquer fermement le bol 3 sur le rotor 11, c'est-à-dire la surface 38a sur la surface 12a. Compte tenu de cet effort, les surfaces en contact 38a et 12a sont solidarisées en rotation par adhérence, ce qui permet un entraînement du bol 3 par le rotor 11.

L'effort F₃ est transmis par la partie 38 du bol 3 au rotor 11, ce qui a tendance à déplacer le rotor 11 vers l'arrière par rapport au corps 15.

Le rotor 11 est maintenu en position par rapport au corps 15 grâce à deux paliers-butée à air P₁ et P₂ ménagés respectivement de part et d'autre d'une partie 11a du rotor 11 sensiblement en forme de collerette radiale. D'autres géométries du rotor 11 et d'autres organisations spatiales du ou des paliers à air utilisés pour maintenir ce rotor à distance du corps 15 sont bien entendu envisageables.

Le palier-butée à air P₁ est alimenté, à partir d'une chambre de répartition annulaire 6, par plusieurs conduits 61 répartis de façon régulière autour de l'axe X-X', ce qui permet d'assurer une pression d'air suffisante dans le palier P₁, limitant ainsi les risques de contact accidentel entre les surfaces en regard 11b de la partie 11a et 15b du corps 15, entre lesquelles est défini le palier-butée P₁.

On note e₁ l'épaisseur du film d'air du palier-butée P₁. On note ℓ_{E} la largeur de l'entrefer E. La largeur ℓ_{E} de l'entrefer E permet le mouvement axial relatif entre les parties statorique et rotorique de la turbine 1. La valeur de ℓ_{E} est supérieure à celle de e₁. Ainsi, l'entrefer E ne gêne pas les variations d'épaisseur du film d'air du palier-butée P₁. En pratique, la valeur de ℓ_{E} peut être égale à plusieurs fois, notamment 8 à 10 fois, la valeur de e₁. Sur les figures, pour la clarté du dessin, l'épaisseur de e₁ a été éxagérée par rapport à la largeur ℓ_{E}.

Le rotor 11 est équipé de moyens non représentés permettant de contrôler sa rotation autour de l'axe X-X', notamment des ailettes ou équivalents.

Compte tenu de ce que l'effort F₃ est transmis au rotor 11 comme indiqué ci-dessus, le fait que le bol .3 est mis en place sur le rotor 11 induit que la partie 11a a tendance à être repoussée vers la surface 15b, ce qui tend à diminuer l'épaisseur e₁ du film d'air du palier-butée P₁.

Cette tendance à la diminution de l'épaisseur e₁ est équilibrée grâce à la pression Pᵣ de l'air dans le palier-butée P₁, cette pression dépendant du débit d'air d'alimentation de la source S₂ d'air comprimé reliée à la chambre 6 et des pertes de charges dans les injecteurs.

Ainsi, en fonctionnement normal du projecteur P, la pression Pᵣ équilibre l'effort F₃ au niveau du palier-butée P₁ et l'épaisseur e₁ a une valeur sensiblement égale à une valeur nominale. Dans ce cas, la valeur de la pression Pᵣ est sensiblement égale à une valeur connue et nominale Pᵣₒ.

Une prise de pression 7 est réalisée dans le corps 15 et débouche dans la surface 15b, au niveau du palier P₁.

Cette prise de pression est formée d'un piquage .71 de petit diamètre pour ne pas perturber le fonctionnement du palier P₁, par exemple compris entre 0,5 et 1 mm, qui débouche dans la surface 15b et d'une prise femelle 72 sur laquelle peut être raccordé un tuyau 81 de liaison à un appareil 8 de mesure de pression de tout type approprié, par exemple à jauge de contrainte. L'appareil 8 est ainsi capable de déterminer la valeur de la pression Pᵣ. Cet appareil 8 est relié à un comparateur 9 dans lequel la valeur de la pression Pᵣ peut être comparée à une ou plusieurs valeurs de seuil prédéterminée dépendantes de Pᵣₒ. Le comparateur 9 génère, en fonction du résultat de la comparaison des valeurs de pression, un signal électrique Σ qui peut être adressé à une unité de traitement qui incorpore éventuellement un dispositif d'alarme, du genre sirène, ou un dispositif d'arrêt de l'installation I qui peut être activé en, fonction du signal Σ.

Selon une variante non représentée de l'invention, le piquage 71 peut déboucher sur la surface 15b entre deux conduits 61, ce qui améliore la fiabilité de la mesure de P₂ car c'est au voisinage des débouchés des conduits 61 que cette pression est la plus importante et, donc, la plus susceptible de variations.

En fonctionnement normal, la valeur de la pression Pᵣ détectée est sensiblement égale à Pᵣₒ, ce qui est vérifié au niveau du comparateur 9.

Si le projecteur P est mis en fonctionnement et si le palier-butée P₁ est alimenté, alors que le bol 3 n'est pas en place sur le rotor 11, l'effort F₃ n'est pas appliqué au niveau de l'interface entre les éléments 3 et 11, de sorte qu'il ne s'oppose pas à l'effort dû à la pression dans le palier P₁. L'épaisseur e₁ peut alors augmenter, alors que la pression d'alimentation du palier à partir de la source S₂ demeure constante. Ainsi, la valeur de la pression Pᵣ est inférieure à celle observée en cas de fonctionnement normal, ce qui peut être détecté à travers la prise de pression 7 et les appareils 8 et 9, par la valeur du signal Σ.

En variante, la valeur de la pression Pᵣ détectée est comparée, dans le comparateur 9, avec une valeur de seuil minimale et une valeur de seuil maximale admissibles.

De la même façon, si le bol 3 est incorrectement monté sur le rotor 11, un effort F₃ d'intensité non conforme est généré, ce qui peut être détecté par la mesure de la pression Pᵣ dans le palier P₁.

Ainsi, l'utilisation de la prise de pression 7, de l'appareil 8 et du comparateur 9 permet d'assurer que le bol est correctement monté lorsque le projecteur doit fonctionner.

Une gorge annulaire 11c est ménagée sur la surface 116 sensiblement en regard du débouché du piquage 71. Ainsi, en cas de contact accidentel entre les surfaces 11b et 15b, par exemple en cas de coupure brusque de l'alimentation en air du palier-butée P₁, les risques d'obturation du piquage 71 par fusion localisée de la surface 15b sont très limités, voire exclus, car la gorge 11c évite un contact direct entre les surfaces 11b et 15b au niveau du piquage 71.

En variante, le débouché du piquage 71 peut être prévu dans le fond d'un renfoncement ménagé sur la surface 15b, ce qui évite également un contact direct entre les surfaces 11b et 15b au niveau du piquage 71.

Selon une autre variante, la gorge et le renfoncement précités peuvent être utilisés conjointement.

Selon une première approche, on peut prévoir une étape de comparaison dans le comparateur 9, lors de chaque démarrage du projecteur P. Selon une autre approche, une telle comparaison peut avoir lieu périodiquement par exemple toutes les 15 secondes, ou en continu au cours du fonctionnement du projecteur, c'est-à-dire « en dynamique ». La comparaison peut également avoir lieu « en statique », c'est-à-dire alors que le palier-butée P₁ est alimenté mais sans que le rotor 11 ne tourne puisque l'effort F₃ doit être présent indépendamment de la rotation du rotor. Les trois approches mentionnées ci-dessus peuvent être utilisées de façon cumulative.

Selon un autre aspect non représenté de l'invention, la pression peut être détectée dans le palier P₂ puisque cette pression varie également selon les conditions de montage du bol 3 sur le rotor 11.

Dans tous les cas, les valeurs de seuil utilisées dans le comparateur 9 résultent d'un étalonnage de la pression mesurée sous des conditions normales de fonctionnement du projecteur P.

L'invention a été représentée avec un effort F₃ qui induit le couplage en rotation du bol et du rotor par adhérence. Elle est cependant applicable au cas où le bol est vissé sur le rotor, pour autant qu'un effort magnétique, ou d'une autre nature, par exemple aéraulique, est exercé entre le bol et une partie non rotative de la turbine. L'effort n'est pas nécessairement magnétique car il peut résulter des forces aérauliques qui s'exercent sur le bol du fait de sa rotation. En effet, la rotation du bol peut créer, par aspiration, une dépression localisée dans son voisinage immédiat, ce qui est parfois dénommé « effet ventilateur ».

Suivant l'emplacement de cette dépression, l'effort induit sur le bol peut avoir tendance à séparer le bol du rotor (effort dirigé vers la droite sur la figure 1) ou à le plaquer sur celui-ci (effort dirigé vers la gauche sur la figure 1). Ainsi, l'effort qui influe sur l'épaisseur du film d'air du palier-butée n'est pas nécessairement dirigé vers l'arrière de la turbine.

En outre, un effort magnétique peut être dirigé dans un sens opposé à celui de l'effort F₃ représenté sur les figures. En effet, lorsque le bol 3 est vissé sur le rotor 11, les moyens de couplage magnétique peuvent comprendre des aimants montés à la fois sur le support 5 et sur le bol 3, à la place de la bague 4, avec des polarités telles qu'ils se repoussent. Dans ce cas, l'effort magnétique induit a tendance à élargir le film d'air du palier-butée P₁ et à rétrécir le film d'air du palier P₂.

Dans le cas d'un effort magnétique, cet effort s'exerce à la fois lorsque le bol tourne et lorsqu'il est à l'arrêt, pour autant que le bol est correctement monté sur le rotor. Dans le cas d'un effort dû aux forces aérauliques, cet effort ne s'exerce que lorsque le bol tourne.

Le comparateur 9 est optionnel dans la mesure où, notamment dans le cas d'une installation manuelle, l'opérateur peut lire la valeur mesurée de Pᵣ directement sur un afficheur de l'appareil 8 et, en connaissant la valeur nominale Pᵣₒ, réagir en conséquence.

## Revendications

1. Projecteur rotatif de produit de revêtement comprenant un bol de pulvérisation et un organe (11) apte à entraîner ledit bol (3) en rotation autour d'un axe géométrique, ledit organe étant maintenu à distance d'une partie non rotative (15) du projecteur au moyen d'au moins un palier-butée à air (P₁), **caractérisé en ce qu'**il comprend des moyens (4, 5, 7, 8, 9) de contrôle de la présence et/ou du bon montage dudit bol (3) sur ledit organe d'entraînement (11), lesdits moyens comprenant :
- des premiers moyens (4, 5) permettant d'exercer sur ledit bol (3) un effort (F₃) ayant tendance à faire varier l'épaisseur (e₁) du film d'air dudit palier-butée à air (P₁) et
- des seconds moyens (7, 8) de détermination de la pression de l'air (Pᵣ) dans ledit palier-butée, ces seconds moyens étant reliés à des moyens (9) de comparaison de la valeur déterminée (Pᵣ) de la pression d'air avec au moins une valeur de référence (Pᵣₒ).

2. Projecteur selon la revendication 1, **caractérisé en ce que** lesdits premiers moyens sont des moyens (4, 5) de couplage magnétique entre ledit bol (3) et une partie non rotative (15) dudit projecteur, ledit effort étant un effort magnétique (F₃), au moins partiellement parallèle audit axe géométrique (X-X')

3. Projecteur selon la revendication 2, **caractérisé en ce que** ledit effort (F₃) est apte à induire le couplage en rotation dudit bol et dudit organe (11).

4. Projecteur selon l'une des revendications 2 ou 3, **caractérisé en ce que** la valeur de la largeur (ℓ_{E}) d'un entrefer (E) défini par lesdits moyens de couplage magnétique (4, 5) est supérieure à la valeur de l'épaisseur (e₁) du film d'air dudit palier-butée (P₁)

5. Projecteur selon l'une des revendications précédentes, **caractérisé en ce que** lesdits seconds moyens comprennent au moins une prise de pression (7) ménagée au niveau dudit palier-butée (P₁) et un appareil (8) de mesure de pression raccordé (81) à ladite prise de pression.

6. Projecteur selon la revendication 5, **caractérisé en ce que** l'une au moins des surfaces (11b, 15b) entre lesquelles est défini ledit palier-butée (P₁) est pourvue d'un relief en creux (11c) ménagé autour ou en regard du débouché de ladite prise de pression (7) dans ledit palier-butée.

7. Installation (I) de projection de produit de revêtement, **caractérisée en ce qu'**elle comprend au moins un projecteur (P) selon l'une des revendications précédentes.

8. Méthode de vérification de l'état de fonctionnement d'un projecteur rotatif de produit de revêtement comportant un bol de pulvérisation et un organe d'entraînement dudit bol en rotation autour d'un axe géométrique, ledit organe étant soumis à un effort (F₃) au moins partiellement axial et maintenu à distance d'une partie non rotative du projecteur, à l'encontre dudit effort, au moyen d'un palier-butée à air, ladite méthode comprenant une étape consistant à
- déterminer la pression d'air (Pᵣ) dans ledit palier-butée (P₁), lorsque celui-ci est normalement alimenté
**caractérisé en ce qu'**elle comprend une étape consistant à :
- contrôler la présence et/ou le bon positionnement dudit bol en comparant (en 9) la valeur déterminée (Pᵣ) de ladite pression avec au moins une valeur de référence (Pᵣₒ).

9. Méthode selon la revendication 8, **caractérisée en ce que** lesdites étapes sont mis en oeuvre lors de chaque démarrage dudit projecteur (P).

10. Méthode selon l'une des revendications 8 ou 9, **caractérisé en ce que** lesdites étapes sont mises en oeuvre périodiquement ou de façon continue lorsque ledit bol (3) est entraîné en rotation pendant le fonctionnement dudit projecteur (P).

11. Méthode selon l'une des revendications 8 à 10, **caractérisé en ce que** lesdites étapes sont mises en oeuvre alors que le bol (3) est à l'arrêt, le palier-butée (P₁) étant alimenté en air sous pression.

## Claims

1. Rotary nozzle for a coating product comprising an atomizing bowl and an element (11) suitable for driving the said bowl (3) in rotary motion about a geometrical axis, the said element being kept at a distance from a non-rotating part (15) of the nozzle by means of at least one air thrust bearing (P₁), **characterized in that** it comprises means (4, 5, 7, 8 and 9) of checking the presence and/or correct fitting of the said bowl (3) to the said driving element (11), the said means comprising:
- first means (4 and 5) with which a force (F₃), tending to make the thickness (e₁) of the air film of the said air thrust bearing (P₁) vary, can be exerted on the said bowl (3) and
- second means (7 and 8) of determining the pressure of the air (Pᵣ) in the said thrust bearing, these second means being connected to means (9) of comparing the air pressure value determined (Pᵣ) with at least one reference value (Pᵣₒ)

2. Nozzle according to claim 1, **characterized in that** the said first means are means (4 and 5) of magnetic coupling between the said bowl (3) and a non-rotating part (15) of the said nozzle, the said force being a magnetic force (F₃), at least partially parallel with the said geometrical axis (X-X').

3. Nozzle according to claim 2, **characterized in that** the said force (F₃) is suitable for inducing the rotational coupling of the said bowl and of the said element (11).

4. Nozzle according to claim 2 or 3, **characterized in that** the value of the width (ℓ_{E}) of an air gap (E) defined by the said magnetic coupling means (4 and 5) is greater than the value of the thickness (e₁) of the air film of the said thrust bearing (P₁).

5. Nozzle according to one of the foregoing claims, **characterized in that** the said second means comprise at least one pressure tapping point (7) formed at the level of the said thrust bearing (P₁) and a pressure measuring device (8) connected (81) to the said pressure tapping point.

6. Nozzle according to claim 5, **characterized in that** at least one of the surfaces (11b and/or 15b) between which the said thrust bearing (P₁) is defined is provided with a sunk relief (11c) formed around or facing the opening of the said pressure tapping point (7) in the said thrust bearing.

7. Coating product spraying installation (I), **characterized in that** it comprises at least one nozzle (P) according to one of the foregoing claims.

8. Method for checking the operational condition of a rotary nozzle for a coating product comprising an atomizing bowl and an element for driving the said bowl in rotary motion about a geometrical axis, the said element being subjected to a force (F₃), at least partially axial and kept at a distance from a non-rotating part of the nozzle, in opposition to the said force, by means of an air thrust bearing, the said method comprising a stage consisting of:
- determining the air pressure (Pᵣ) in the said thrust bearing (P₁), when the latter is normally supplied,
**characterized in that** it comprises a stage consisting of:
- checking the presence and/or correct positioning of the said bowl by comparing (in 9) the value of the said pressure determined (Pᵣ) with at least one reference value (Pᵣₒ).

9. Method according to claim 8, **characterized in that** the said stages are put into effect at the time of each start-up of the said nozzle (P).

10. Method according to claim 8 or 9, **characterized in that** the said stages are put into effect periodically or continuously when the said bowl (3) is driven in rotary motion during operation of the said nozzle (P).

11. Method according to one of claims 8 to 10, **characterized in that** the said stages are put into effect when the bowl (3) is at rest, the thrust bearing (P₁) being supplied with air under pressure.

## Patentansprüche

1. Rotierender Projektor für Beschichtungsprodukt, eine Zerstäubungsschale und ein Element (11) umfassend, das geeignet ist, die Schale (3) in Drehung um eine geometrische Achse zu versetzen, wobei das Element mit Abstand zu einem nicht rotierenden Teil (15) des Projektors mittels mindestens einem Luftanschlaglager (P₁) gehalten wird, **dadurch gekennzeichnet, dass** es Mittel (4, 5, 7, 8, 9) zur Überwachung der Anwesenheit und/oder der richtigen Montage der Schale (3) an dem Antriebselement (11) umfasst, wobei die Mittel umfassen:
- erste Mittel (4, 5), die gestatten, dass auf die Schale (3) eine Kraft (F₃) ausgeübt wird, die die Tendenz hat, die Dicke (e₁) des Luftfilms des Luftanschlaglagers (P₁) zu variieren,
- zweite Mittel (7, 8) zur Bestimmung des Luftdrucks (Pᵣ) in dem Anschlaglager, wobei die zweiten Mittel mit Mitteln (9) zum Vergleich des bestimmten Wertes (Pᵣ) des Luftdrucks mit mindestens einem Referenzwert (Pᵣₒ) verbunden sind.

2. Projektor nach Anspruch 1, **dadurch gekennzeichnet**, das die ersten Mittel Mittel (4, 5) zur magnetischen Kopplung zwischen der Schale (3) und einem nicht rotierenden Teil (15) des Projektors sind, wobei die Kraft eine magnetische Kraft (F₃) ist, die zumindest teilweise parallel zur geometrischen Achse (X-X') liegt.

3. Projektor nach Anspruch 2, **dadurch gekennzeichnet, dass** die Kraft (F₃) fähig ist, die Kopplung zur Drehung zwischen der Schale und dem Element (11) zu induzieren.

4. Projektor nach einem der Ansprüche 2 und 3, **dadurch gekennzeichnet, dass** der Wert der Breite (l_{E}) eines von den Mitteln (4, 5) zur magnetischen Kopplung festgelegten Luftspaltes (E) größer als der Wert der Dicke (e₁) eines Luftfilms des Anschlaglagers (P₁) ist.

5. Projektor nach einem der vorhergehenden Ansprüche, **dadurch gekennzeichnet, dass** die zweiten Mittel mindestens einen Druckanschluß (7), der im Bereich des Anschlaglagers (P₁) vorgesehen ist, und ein Druckmessgerät (8) umfassen, das mit dem Druckanschluss verbunden (81) ist.

6. Projektor nach Anspruch 5, **dadurch gekennzeichnet, dass** mindestens eine der Flächen (11b, 15b), zwischen denen das Anschlaglager (P₁) begrenzt ist, mit einer Vertiefung (11c) versehen ist, die um die oder gegenüberliegend zur Einmündung des Druckanschlusses (7) in dem Anschlaglager angeordnet ist.

7. Anlage (I) zum Spritzen von Beschichtungsprodukten, **dadurch gekennzeichnet, dass** sie mindestens einen Projektor (P) nach einem der vorhergehenden Ansprüche umfasst.

8. Verfahren zur Überprüfung des Funktionszustandes eines rotierenden Projektors für Beschichtungsmaterial, der eine Zerstäubungsschale und ein Element zum Antrieb der Schale zur Drehung um eine geometrische Achse umfasst, wobei das Element einer zumindest teilweise axialen Kraft (F₃) unterworfen und mit Abstand zu einem nicht drehenden Teil des Projektors gegen die Kraft mittels eines Luftanschlaglagers gehalten wird, wobei das Verfahren einen Schritt umfasst, der darin besteht,:
- den Luftdruck (Pᵣ) in dem Anschlaglager (P₁) zu bestimmen, wenn dieses normal versorgt wird, **dadurch gekennzeichnet, dass** es einen Schritt umfasst, der darin besteht:
- das Vorhandensein und/oder die gute Positionierung der Schale zu überwachen, indem der bestimmte Wert (Pᵣ) des Drucks mit mindestens einem Referenzwert (Pᵣₒ) verglichen wird (bei 9) .

9. Verfahren nach Anspruch 8, **dadurch gekennzeichnet, dass** die Schritte bei jedem Anfahren des Projektor (P) durchgeführt werden.

10. Verfahren nach einem der Ansprüche 8 oder 9, **dadurch gekennzeichnet, dass** die Schritte periodisch oder kontinuierlich durchgeführt werden, wenn die Schale (3) zur Drehung während des Betriebes des Projektors (P) angetrieben wird.

11. Verfahren nach einem der Ansprüche 8 bis 10, **dadurch gekennzeichnet, dass** die Schritte durchgeführt werden, wenn die Schale (3) stillsteht, wobei das Anschlaglager (P₁) mit unter Druck stehender Luft versorgt wird.
